# EUROPÄISCHE PATENTSCHRIFT

(11) **EP 0 513 773 B1**
(45) Veröffentlichungstag und Bekanntmachung des Hinweises auf die Patenterteilung: **31.01.1996**
(21) Anmeldenummer: 92108103.0
(22) Anmeldetag: 13.05.1992
(51) Int. Cl.: E05D 15/40, E06B 7/00, E06B 9/58

(54) **Vormontiertes Torblatt**
Pre-assembled door panel
Panneau de porte préassemblé

(30) Priorität: 17.05.1991 DE 4116261
(43) Veröffentlichungstag der Anmeldung: 19.11.1992
(73) Patentinhaber: HÖRMANN KG AMSHAUSEN, D-33803 Steinhagen (DE)
(72) Erfinder: Hörmann, Thomas J.,Dipl.-Ing., W-6690 St. Wendel (DE)
(74) Vertreter: Flügel, Otto, Dipl.-Ing.

(56) Entgegenhaltungen:
- DE-A- 3 014 414
- US-A- 2 917 790

## Beschreibung

Die Erfindung betrifft ein Tor mit einem einstückigen Torblatt, daß beidseitig mittels Rollen in etwa vertikal und/oder horizontal verlaufend anzuordnenden Führungsschienen und Lenkergestängen über Kopf bewegbar geführt und mit Hilfe einer Federeinrichtung gewichtsausgleichend gehalten ist, wobei das Torblatt mit Verbindungselementen direkt am Mauerwerk und/oder an einer bereits vorhandenen Zarge befestigbar ist.

Die hier angesprochenen Tortypen sind in der Regel als sogenannte Einblatt-Überkopftore bekannt und weisen eine Reihe von konstruktiven Ausgestaltungen auf, die je nach Platzbedarf innerhalb eines Raumes, insbesondere einer Garage, oder außerhalb dieses Raumes unterschiedlich bewegbar geführt sind.

Ein erster Tortyp dieser Art ist in den oberen Seitenkantenbereichen des Torblattes jeweils mit einer Laufrolle versehen, welche Laufrollen in horizontal ins Garagen innere geführte Führungsschienen eingreifen. Im Höhenmittelbereich des Torblattes ist an der Zarge eine Schwenkachse für einen zweiarmigen Hebel festgelegt, dessen eines Ende im unteren Kantenbereich des Torblattes angelenkt ist und an dessen anderem Ende über ein Lochband eine Gewichtsausgleichsfeder angreift.

Ein zweiter Torblatttyp arbeitet mit in seinen unteren Eckbereichen angeordneten Rollen, die in etwa vertikal, also parallel zur Zarge verlaufenden Führungsschienen geführt sind. Eine weitere Führung besteht darin, daß auf jeder Seite des Torblattes ein Lenker vorgesehen ist, der mit seinem einen Ende im oberen Eckbereich der Zarge und mit seinem anderen Ende im Höhenmittelbereich des Torblattes angelenkt ist. Desweiteren ist bei einem solchen Tortyp bekannt, zusätzlich ein horizontales Führungsschienenpaar vorzusehen, in welches Rollen eingreifen, und zwar dergestalt, daß die Lenker längenveränderlich sind, um die in diesem Zusammenhang auftretende besondere Bewegungsbahn im Höhenmittelbereich des Torblattes in bezug auf das obere Seitenzargenende gesehene Bewegungsbahn zu ermöglichen.

Der weitere, hier aufgeführte Tortyp zeichnet sich dadurch aus, daß im seitlichen Höhenmittelbereich des Torblattes Rollen vorgesehen sind, die in vertikalen, sich etwa vor diesem Höhenmittelbereich noch oben hin erstreckenden Führungen laufen. Darüberhinaus ist wieder ein Lenker vorgesehen, der im Bereich etwa des unteren Drittels des Torblattes von der Schließlage aus gesehen angelenkt ist und anderen Endes im oberen Zargenbereich verschwenkbar gelagert ist. Ein solches Torblatt weist eine Gewichtsausgleichseinrichtung mit oberhalb der zu verschließenden Toröffnung etwa sich horizontal erstreckenden Torsionsfedern und um eine entsprechend verlaufende Achse angeordnete Seitrommeln auf, wobei das am Torblatt zu befestigende Seilende etwa im Bereich der Rollen, insbesondere an deren Achsen, angreift. Diese Rollen sind bei einer praktischen Ausführung etwa im Mittelbereich zwischen der Hälfte der Höhe und dem unteren Drittel des Torblattes (im Schließzustand betrachtet) angeordnet. Aufgrund der Lage der Rollen ist es ohne weiteres ersichtlich, daß im Offenzustand dieser "Drittelbereich" und etwas mehr des Torblattes nach außen hin wie ein vorstehendes Dach übersteht. Von Vorteil ist jedoch, daß das Torblatt bei der Überführung von der Schließlage in die ÖfInungslage und umgekehrt nicht so viel Innenraum des zu verschließenden Gebäudeteils, beispielsweise Garage, benötigt wie das vorstehend geschilderte Tor, je nach Konstruktion auch weniger dieses Raumes, als dies bei dem eingangs geschilderten Tor der Fall ist.

Für den Fall, daß die Abmaße der zu verschließenden Gebäudeöffnungen übereinstimmen, können die Torblätter selbst für alle diese Tore gleich ausgestaltet sein. Lediglich der Anbau der Beschläge bzw. Führungselemente oder dergleichen entscheidet dann, zu welchem dieser drei Tortypen das Torblatt ausgestaltet wird.

Es ist grundsätzlich bekannt, Tore der in Rede stehenden Art mit der zugehörigen Zarge zu einer Transporteinheit vorgefertigt zusammenzubauen, und zwar mit dem Ziel, einen raumsparenden Transport zu ermöglichen und am Einsatzort nur noch wenig Montagearbeiten durchführen zu müssen. Solche Tore werden für den Transport auf Paletten auf einen hinsichtlich der Torblattdicke möglichst geringen Raum beschränkt ausgestaltet, ggfs. werden Führungsschienen, beispielsweise bei dem eingangs geschilderten Tortyp, mit Rollen etc. als Anbaupaket mitgeliefert, insbesondere dann, wenn ein Nachrüsten von Toren in Frage kommt.

Beispielsweise ist der DE-A-30 14 414 ein Überkopftor, insbesondere für Garagen bekannt, welches ein Torblatt, zum Einbau dienende senkrechte Seitenteile, Führungen und ein Gestänge aufweist, an dem eine Feder zum Kompensieren des Gewichts des Torblattes angeordnet ist. Bei diesem vorbekannten Überkopftor weist das Gestänge zwei längenveränderliche, einarmige Hebel auf, deren eine Enden im oberen Bereich der Seitenteile und deren andere Enden längenveränderlich an dem Torblatt angelenkt sind, wobei die Fedem zwei Gasfedern sind, deren eine Enden an dem Seitenteil und deren anderen Enden an dem Hebel angelenkt sind.

Unter Berücksichtigung bestehender Gewohnheiten und/oder in Anpassung an individuelle Ausgestaltungen besteht jedoch vielfach der Wunsch, die mittels des Torblattes zu verschließende Toröffnung bauseitig zu gestalten, beispielsweise dadurch, daß man grundsätzlich einen Holzrahmen vormontiert, der als Zarge für das Torblatt, das mit einer Holzbeplankung in Anpassung an diese Vorstellung versehen werden kann, dienen soll. Es ist ebenso möglich, die Laibung der Torblattöffnung so zu gestalten, daß man auf eine gesonderte Zarge bzw. einen Zargenrahmen verzichten kann, beispielsweise durch die Herstellung als entsprechend maßgetreue Sichtbetonkonstruktion.

Unter Berücksichtigung dieses Umstandes ist es Aufgabe der Erfindung, ein weitgehend vormontiertes Tor zur Verfügung zu stellen, das vormontiert wenig Raum für den Transport und eine evtl. Zwischenlagerung verlangt und am Einsatzort einfach montierbar ist.

Diese Aufgabe wird erfindugnsgemäß durch die Merkmale des Anspruchs 1 gelöst. Auf diese Weise wird es möglich, die Tore ohne Zarge zu liefern und am Einbauort durch entsprechendes Aufstellen und Einrichten der Transporteinheit zugleich als Schablone für das Anbringen von Befestigungsbolzen und dergleichen Verbindungselemente zur ortsfesten Zarge bereitzustellen. Lediglich die zargenseitigen Abdeckbleche können als ansonsten nicht mit dem Torblatt bzw. dessen Beschlägen verbundene Einheit am Einbauort im Zargenbereich festgelegt werden müssen. Dies gilt für die beiden Tortypen zumindest, die mit vertikalen Führungsschienen arbeiten. Demgegenüber können bei dem zuerst genannten Tortyp die Abdeckbleche jeweils eine Einheit mit dem Lagerbock für den zweiarmigen Hebel bilden und sind dann ebenfalls zur Gänze an dem Torblatt gehalten.

Unter Bezugnahme auf die vorstehend beschriebenen Tortypen wird im Folgenden beispielsweise eine solche vormontierte Einheit eines Tores ohne Zargenrahmen beschrieben.

Bei einem Torblatt mit im oberen Kantenbereich angeordneten Rollen, die in etwa horizontal im Garageninnenraum angeordnete Führungsschienen eingreifen, und das mittels eines Schwenkarmpaares gehalten sind, dessen Schwenkarme im unteren Randbereich des Torblattes angelenkt und schwenkbar an einer an der Zarge festzulegenden Konsole gelagert sind, werden die als zweiarmige Hebel ausgeführten Schwenkarme parallel zur Torblattebene ausgerichtet, was auch - zwangsläufig - für die später etwa horizontal auszurichtenden Laufschienen gilt. Dadurch erreicht man eine in Torblattdicke gesehen eng gepackte Transportstellung des Torblattes. Die Abdeckbleche sind im oberen Bereich am Torblatt und im unteren Bereich weit über die Mitte nach oben hinaus erstreckt an dem Lagerbock befestigt. Zur Lagestabilisierung dieser Transportausrichtung ist zwischen den oberen Eckbereichen des Torblattes und den in die Parallelausrichtung zum Torblatt verschwenkten, jeweils zugehörigen Führungsschienen je ein Metallstreifen vorgesehen, der an beiden Enden mit dem Torblatt einerseits und der Führungsschiene andererseits über eine jeweils geeignete Schraubeinrichtung festgelegt ist. Um den Lagerbock zu halten, ist das untere Abdeckblech an dem Torblattseitenbereich festgeschraubt. Schließlich ist in den unteren Eckbereichen, dort wo die Federhaken für das Einhängen der bei diesem Tortyp vorgesehenen Gewichtsausgleichs-Schraubenfedern angeordnet sind, ein Winkelblech vorgesehen, das den Federhaken mit dem torblattseitigen Ende des jeweiligen Hebels verbindet, und zwar in Richtung einer Versetzbewegung parallel zur Torblattebene und horizontal. Im übrigen hintergreift das Torblatt mit federbelasteten Klinken, die zentral vom Türgriff aus betätigt werden, die unteren Abdeckungen.

Am Montageort wird das Torblatt so wie es ist an die dortige Zargenausbildung bzw. Toröffnungslaibung gehalten, und es werden die Bohrungen vorgenommen bzw. Dübel gesetzt, die nach den vorgebohrten Öffnungen in den zargenseitigen Beschlägen funktionsmäßig und abmessungsgerecht durch die angelieferte Torblatttransportheit vorgesehen sind. Dann werden die Verbindungen im oberen Eckbereich zwischen Torblatt und Führungsschiene, die Verbindung zwischen dem Torblatt und der unteren Abdeckung und die Verbindung im Bereich des Federhakens entfernt. Nach Verschwenken der Fürungsschienen in etwa die Horizontale und Festlegung daselbst ist das Tor betriebsfertig.

Bei dem zweitgenannten Tortyp sind die vertikalen Fürungsschienen bereits in der richtigen Lage, und zwar sowohl für den Betrieb als auch für die Transportstellung. In der Schließ- und Transportstellung des Torblattes erstrecken sich also die etwa vertikalen Führungsschienen parallel zur Ebene des Torblattes. Hier genügen zwei Verbindungen, eine im oberen und eine im unteren Eckbereich - natürlich jeweils auf beiden Torblattseiten. Die Verbindung im oberen Eckbereich zwischen Torblatt und zugehöriger vertikaler Führungsschiene kann ähnlich erfolgen, wie dies bereits im Zusammenhang mit dem ersten Ausführungsbeispiel dargelegt wurde. Im unteren Bereich genügt es, von der Führungsschiene her in den unteren Rollenhalterbock ein fluchtendes Bohrungspaar vorzusehen und eine Schraube hindurchzuführen.

Da dieses Torblatt nicht im Zuge der Öffnungsbewegung aus der zu verschließenden Gebäudeöffnung austritt, bedarf es keiner Abdeckbleche. Es ist lediglich im Randbereich des Torblattes eine Dichtung für den Anschlag an der Zarge oder der Laibung vorgesehen.

Beim dritten geschilderten Tortyp wird zunächst ebenfalls die Verbindungsschraube vorgesehen, und zwar im unteren Bereich der nach unten hin kürzer ausgebildeten vertikalen Führungsschiene und dem Lagerbock für die in diesem Mittelbereich angeordnete Laufrolle. Bei diesem dritten Tortyp, der mit der Torsionsfeder-Gewichtsausgleichseinrichtung arbeitet, wird mit Hilfe von drei "verlorenen" Winkelstücken haltend gearbeitet, und zwar in der richtigen, später bei Festlegung an der Zarge bzw. der Laibung benötigten Zuordnung der Beschläge, insbesondere auch der Halterung der Gewichtsausgleichs-Federwelle. Darüber hinaus ist es lediglich noch erforderlich, im Bereich der Laufrolle, im unteren hälftigen Bereich also, wieder eine Schraubverbindung zwischen dem Lagerbock für die Rolle an dem Torblatt und der an der Zarge festzulegenden vertikalen Führungsschiene, herzustellen um letztere zu halten. Hier ist der obere Teil des Abdeckbleches torblattfest und damit vormontiert, während hier, wie auch bei dem vorstehenden, zweiten Typ die vorhandenen unteren Abdeck- bzw. Anschlagleisten, die zargenseitig festgelegt werden, gesondert oder an irgendwelchen anderen Teilen der Transporteinheit gehalten mitgeliefert werden.

Zum letztgenannten Tortyp ist noch darauf hinzuweisen, daß die Federwelleneinrichtung in Richtung der Torblattdicke des geschlossenen Torblattes gesehen, praktisch nicht größer bemessen ist, als dessen Erstreckung bzw. die Breite der zargenseitig festzulegenden Führungsschienen. Da das Seil dieser Federausgleichseinrichtung an der Rolle und damit grob gesehen im Mittelbereich des Torblattes angreift, ergibt sich nur eine verhältnismäßig kleine Hubstrecke, so daß der Durchmesser der Seiltrommeln entsprechend gering gehalten werden kann.

Ausführungsbeispiele der Erfindung ergeben sich aus der nachfolgenden Beschreibung der in der Zeichnung wiedergegebenen Ausführungsbeispiele. Es zeigen

### Figuren 1 bis 3

perspektivische Teildarstellungen im Festlegebereich für den Transport im Rahmen eines ersten Tortyp-Beispieles;

### Figuren 4 bis 6

Teildarstellungen auf Bereiche für die Festlegung eines zweiten Torblattyps der in Rede stehenden Art;

Die Figuren 1 bis 3 zeigen ein erstes Ausführungsbeispiel mit dem Torblatt 1, das mit oberen Rollen 2 in Führungsschienen 3 geführt ist, die im gezeigten Transportzustand sich etwa parallel zur Ebene des im Schließzustand gedachten Torblattes 1 befinden und die im Gebrauchszustand in etwa horizontale Ausrichtung verschenkt werden. Dies geschieht hinsichtlich der angedeuteten Halterung 4, die der Festlegung an dem nicht gezeigten Rahmen bzw. Laibung der Toröffnung dienen.

Zwischen dem Torblatt 1 und der Führungsschiene 3 ist ein Verbindungsstück 11 vorgesehen, das die Führungsschiene 3 mit dem Torblatt 1 in der Transportstellung verbindet. Dies erfolgt mit Hilfe einer Schraube 12 in einer vorhandenen Öffnung der Führungsschiene 3 - beispielsweise für deren Festlegung - und mittels einer Schraube 13, die im Bereich des Halters 14 der zugeordneten Rolle 2 angreift bzw. in ein dort vorgesehenes Gewinde eingeschraubt ist.

In jedem unteren Eckbereich des Torblattes 1 ist ein Verbindungsstück 24 mittels einer Schraube 25 auf den zugehörigen Federhaken aufgeschraubt und sorgt für die entsprechende, abstandsgerechte Halterung.

Wie aus der dritten Teildarstellung ersichtlich, verbindet eine Schraube 26 in etwa halber Torblatthöhe die untere Deckleiste mit dem Torblatt.

Im Ausführungsbeispiel nach den Figuren 4 bis 6 ist das Torblatt 1 mit dem Wellenhalter 33 über ein Verbindungsstück 31 festgelegt, und zwar über Schrauben 32, wie dies Figur 4 erkennen läßt. Mittels eines weiteren Verbindungsstückes 43 wird das andere Halterungsende 44, das der Seiltrommel 46 zugewandt ist, mit dem Torblatt 1 verbunden, und zwar über entsprechende Schrauben 45 und 47. Etwa in 1/3-Torblatthöhe wird die Führungsschiene 48 mit Hilfe einer Schraube 49 und einer Distanzbuchse 50 am Rollenhalter 51 festgelegt.

## Patentansprüche

1. Tor mit einem einstückigen Torblatt (1), das beidseitig mittels Rollen (2) in etwa vertikal und/oder horizontal verlaufend anzuordnenden Führungsschienen (3) und Lenkergestängen über Kopf bewegbar geführt und mit Hilfe einer Federeinrichtung gewichtsausgleichend gehalten ist, wobei das Torblatt (1) mit Verbindungselementen (4; 33, 44) direkt am Mauerwerk und/oder an einer bereits vorhandenen Zarge befestigbar ist,
**dadurch gekennzeichnet**
daß das Torblatt (1) mit seinen Verbindungselementen (4; 33, 44) zum Mauerwerk und/oder zur bereits vorhandenen Zarge eine für den Einbau des Torblattes (1) vormontierte Einheit bildet, die Transport- bzw. Verbindungsstücke (11, 24, 25, 26; 31, 43, 49, 50) aufweist, welche derart am Torblatt (1) und an den Verbindungselementen (4, 33, 44) lösbar befestigt sind,
daß das Torblatt (1) und die das Torblatt (1) haftenden Rahmenteile (3; 48) in Richtung der Flächennormalen des Torblattes (1) eine minimale Dicke der derart als Einheit ausgebildeten Teile (1, 3; 48) einnehmen,
daß die Verbindungselemente (4; 33, 44) zumindest teilweise eine lage- und maßgerechte Schablone für an der Laibung der Maueröffnung und/oder der bereits vorhandenen Zarge bzw. der bauseitig vorgesehenen Zargenausbildung zu befestigenden Verbindungsstücke (11, 24, 25, 26; 31, 43, 49, 50) bilden, und
daß jeder der Führungsschienen (3) in einer gegenüber ihrer Halterung aus ihrer horizontalen Gebrauchsstellung in eine Transportstellung etwa parallel zu den Seitenkanten des Torblattes (1) verschwenkt und mit diesem über das Verbindungsstück (11) mittels Schrauben (12,13) fest verbunden ist.

2. Tor nach Anspruch 1,
**dadurch gekennzeichnet**
daß im unteren Bereich der Torblattseitenkanten angeordnete, sich weit über die Mitte hinaus erstreckende Abdeckbleche mit den seitlich jeweils zugeordneten Lagerböcken für die Schwenkachsen verbunden und mittels je einer Schraube (26) an dem Torblatt festgelegt sind und
daß die Federhaken für das Einhängen der ortsfest zu haltenden Enden der Gewichtsausgleichsfedern mit den jeweils zugeordneten torblattseitigen Enden der zweiarmigen Hebel über ein Verbindungsstück (24, 25) in Form eines Winkelbleches gegen Versetzbewegungen verbunden sind, wobei an dem Torblatt (1) angeordnete, torgriffbetätigte Klinken die unteren Abdeckbleche hintergreifen.

3. Tor nach Anspruch 1, dessen Torblatt (1) im seitlichen unteren Haltebereich vorzugsweise im Bereich der Mitte bis 1/3 von der Schließkante aus gesehen, Rollen aufweist, die in etwa vertikal nach oben verlaufende Führungsschienen (48) eingreifen, an dessen Seitenbereichen jeweils das eine Ende eine Lenkerstange angelenkt ist, deren anderes Ende etwa im oberen Endbereich der entsprechenden Seitenzarge bzw. Seitenzargenausbildung verschwenkbar gehalten ist, und an dessen Seitenbereichen, insbesondere Rollenachsen, Seile angreifen, die jeweils auf Seiltrommeln (46) auf- und abwickelbar sind, welche auf der Welle einer Torsionsfedereinrichtung für den Gewichtsausgleich des Torblattes angeordnet sind,
**dadurch gekennzeichnet**
daß der bzw. die Wellenhalter (33) und/oder das bzw. die Halterungsenden (44) für die Torsionswelle mittels Verbindungsstücken (31 und/oder 43) über Schrauben (32 und/oder 45, 47) und die Führungsschienen (48) an dem Torblatt (1) festgelegt sind, letztere vorzugsweise mittels Schrauben (49) an den jeweils zugeordneten Rollenhaltem (51), insbesondere unter Zwischenanordnung je einer Distanzbuchse (50).

## Claims

1. A door with a single-part doorleaf (1) which is guided, on either side, by means of rollers (2) in guide rails (3) to be arranged substantially vertically and/or horizontally, and by steering rods so as to be movable overhead, and is retained by means of a spring device so as to be weight balanced, the doorleaf (1) being securable directly to the brickwork and/or an already existing frame by coonecting elements (4; 33, 44),
characterised in that the doorleaf (1), together with the members (4; 33, 44) connecting it to the brickwork and/or the already existing frame, forms a pre-assembled installation unit which has transport and connecting pieces (11, 24, 25, 26; 31, 43, 49, 50) detachably secured to the doorleaf (1) and to the connecting members (4,33,44);
that the doorleaf (1) and the frame parts (3; 48) retaining the doorleaf have, in the direction of the normal line of the surface of the doorleaf (1), a minimum thickness of the parts (1, 3; 48) forming said unit;
that the connecting members (4; 33, 44) form, at least partially, a template of the correct position and dimensions for the connecting pieces (11, 24, 25, 26; 31, 43, 49, 50) to be secured to the soffit of the wall opening and/or the already existing frame or the frame construction provided at the site, and
that each of the guide rails (3), with respect to its mounting, is pivoted from its horizontal operational position into a transport position so as to be substantially parallel to the side edges of the doorleaf (1) and is fixedly connected thereto via the connecting piece (11) using screws (12, 13).

2. A door according to claim 1, characterised in that in the lower region of the side edges of the doorleaf there are cover plates which extend far beyond the centre and are connected with the correspondingly associated side brackets for the pivot axes and are each secured to the doorleaf by means of a screw (26) and that the spring hooks for the attachment of the ends of the weight-balancing springs, to be retained in a fixed position, are connected with the correspondingly associated ends of the two-armed lever on the doorleaf, via a connecting piece (24, 25) in the form of an angle plate, so as to prevent displacement movements, the pawl actuated by the door handle and arranged on the doorleaf (1) engaging behind the lower cover plates.

3. A door according to claim 1, whose doorleaf (1), within the lateral lower mounting region, preferably within the region of the centre up to one third, viewed from the closing edge, has rollers which engage in substantially vertical upwardly extending guide rails (48), to whose side regions, in each case, one end of one steering rod is hinged, whilst the other end of said steering rod is pivotally held more or less in the upper end region of the corresponding side frame or side frame construction, and on whose side regions, more particularly roller axes, ropes engage, which may be wound onto and off rope drums (46) arranged on the shaft of a torsion spring device for the weight-balancing of the doorleaf, characterised in that the shaft holder (33) or holders and/or the mounting end (44) or ends for the torsion shaft, and the guide rails (48), are secured to the doorleaf (1), by means of the connecting pieces (31 and/or 43) using screws (32 and/or 45, 47), the guide rails (48) preferably being secured to the correspondingly associated roller holders (51) by means of screws, a spacer bushing (50), in particular, being arranged between them.

## Revendications

1. Porte avec un panneau (1) en une seule pièce, qui est guidée dans son mouvement des deux côté au moyen de galets (2) dans des glissières de guidage (3) à placer sensiblement verticalement et/ou horizontalement et au moyen d'organes de direction situés au-dessus, est maintenue en équilibrage de poids à l'aide d'un dispositif à ressort, le panneau (1) avec des éléments de liaison (4 ; 33, 44) pouvant être fixé directement à la maçonnerie et/ou à une huisserie déjà existante,
caractérisée en ce que,
- le panneau (1) avec ses éléments de fixation (4 ; 33, 44) forme par rapport à la maçonnerie et/ou par rapport à l'huisserie déjà existante un ensemble pré-assemblé pour le montage du panneau (1), il comprend les pièces de transfert ou de fixation (11, 22, 25, 26 ; 31, 43, 49, 50), qui de ce fait sont fixées au panneau (1) et aux éléments de fixation (4 ; 33, 44), mais détachables,
- le panneau (1) et les pièces de cadre (3, 48) maintenant le panneau (1) occupent dans le sens des normales aux surfaces du panneau (1) une épaisseur minimale des pièces de ce genre (1, 3 ; 48) réalisées comme un ensemble,
- les éléments de fixation (4 ; 33, 44) forment au moins partiellement un gabarit de position et d'exactitude dimensionnelle pour des pièces de fixation (11, 24, 25, 26 ; 31, 43, 49, 50) à fixer sur l'intrados de la maçonnerie et/ou l'huisserie déjà existante ou la création d'huisserie prévue à la construction, et
- chacune des glissières de guidage (3) bascule dans une position par rapport à leur fixation à partir de leur position d'emploi horizontale dans une position de transfert sensiblement parallèlement aux côtés latéraux du panneau (1) et est liée de manière fixe avec celui-ci par l'intermédiaire de la pièce de fixation (11) au moyen des boulons (12, 13).

2. Porte selon la revendication 1,
caractérisée en ce que,
- des tôles de recouvrement disposées dans la zone inférieure des bords latéraux du panneau, s'étendent largement au delà du milieu, reliées aux paliers des axes de basculement respectivement associés latéralement avec elles sont fixées sur le panneau et,
- les crochets élastiques pour l'accrochage des extrémités des ressorts de compensation de poids, à maintenir solidaires du lieu sont reliés aux extrémités du côté du panneau respectivement associées, des leviers à deux bras par une pièce de fixation (24, 25) sous la forme d'une tôle cornière contre des mouvements de déplacement, des loquets placés sur le panneau (1) commandés par une poignée de porte saisissant par derrière les tôles de recouvrement inférieures.

3. Porte selon la revendication 1, dont le panneau (1) vu dans la zone de support latérale inférieure de préférence dans la zone allant du milieu jusqu'au tiers à partir du bord de fermeture, comporte des galets, qui enclenchent dans des glissières de guidage (48) se développant sensiblement verticalement vers le haut, dans les zones latérales duquel l'une des extrémités est respectivement articulée à une barre directrice, dont l'autre extrémité est maintenue pivotable sensiblement dans la zone d'extrémité supérieure de l'huisserie latérale correspondante ou de la création d'huisserie latérale, et sur les zones latérales duquel, des câbles agissent, en particulier sur des axes de galets, câbles qui sont enroulables et déroulables respectivement sur des tambours (46), lesquels sont disposés sur l'arbre d'un dispositif de ressort de torsion destiné à la compensation du poids du panneau,
caractérisée en ce que,
le ou les supports d'arbre (33) et/ou la ou les extrémités du support (44) de l'arbre de torsion sont fixés au moyen de pièces de fixation (31 et/ou 43) par des boulons (32 et/ou 45, 47) et les glissières de guidage sont fixées sur le panneau (1), ces dernières de préférence au moyen de boulons (49) agissants sur l'appui de galet respectivement associé, en particulier avec placement intermédiaire respectivement d'une douille d'écartement (50).
